# EUROPÄISCHE PATENTSCHRIFT

(11) **EP 1 319 120 B1**
(45) Veröffentlichungstag und Bekanntmachung des Hinweises auf die Patenterteilung: **31.03.2004**
(21) Anmeldenummer: 01985283.9
(22) Anmeldetag: 14.09.2001
(51) Int. Cl.: F01N 3/28

(54) **FEST- LOS-LAGERUNG EINES KATALYSATOR-TRÄGERKÖRPERS**
FIXED-FLOATING MOUNTING FOR A CATALYST SUPPORT ASSEMBLY
MONTAGE D'UN ENSEMBLE CATALYSEUR-SUPPORT AU MOYEN D'UN PALIER FIXE ET D'UN PALIER LIBRE

(30) Priorität: 20.09.2000 DE 10046610
(43) Veröffentlichungstag der Anmeldung: 18.06.2003
(73) Patentinhaber: Emitec Gesellschaft für Emissionstechnologie mbH, 53797 Lohmar (DE)
(72) Erfinder: BRÜCK, Rolf, 51429 Bergisch Gladbach (DE); MAUS, Wolfgang, 51429 Bergisch Gladbach (DE); KONIECZNY, Katrin, 53721 Siegburg (DE); KONIECZNY, Jörg-Roman, 53721 Siegburg (DE)
(74) Vertreter: Kahlhöfer, Hermann
(86) Internationale Anmeldenummer: PCT/EP2001/010618
(87) Internationale Veröffentlichungsnummer: WO 2002/025076

(56) Entgegenhaltungen:
- DE-A- 2 222 663
- DE-A- 2 308 220
- DE-A- 4 430 645
- US-A- 3 892 537
- PATENT ABSTRACTS OF JAPAN vol. 004, no. 158 (M-039), 5. November 1980 (1980-11-05) & JP 55 109716 A (HONDA MOTOR CO LTD), 23. August 1980 (1980-08-23)
- PATENT ABSTRACTS OF JAPAN vol. 012, no. 169 (M-699), 20. Mai 1988 (1988-05-20) & JP 62 284915 A (NIPPON RADIATOR CO LTD), 10. Dezember 1987 (1987-12-10)

## Beschreibung

Die vorliegende Erfindung bezieht sich auf eine Anordnung zum Fixieren eines Katalysator-Trägerkörpers in einem Gehäuse gemäß dem Oberbegriff des Anspruchs 1. Solche Katalysator-Trägerkörper werden beispielsweise in Abgassystemen von Verbrennungskraftmaschinen, insbesondere im Automobilbau, eingesetzt.

Eine derartige Anordnung ist beispielsweise aus der EP 0 212 243 bekannt. In diesem Dokument wird eine Halterung für einen metallischen Abgaskatalysator-Trägerkörpers in einem Mantelrohr vorgeschlagen. Dabei ist der Katalysator-Trägerkörper so eingebettet beziehungsweise befestigt, daß eine thermische Längendehnung nicht behindert ist. Die Halterung ist mit zwei oder mehreren Distanzhaltem ausgebildet, wodurch der Katalysator-Trägerkörper innerhalb des Mantelrohres in einem Abstand von einigen Millimetern gehaltert wird. Dabei ist nur ein Distanzhalter sowohl mit dem Katalysator-Trägerkörper als auch mit dem Mantelrohr fest verbunden. Auf diese Weise wird verhindert, daß aufgrund unterschiedlichen thermischen Ausdehnungsverhaltens von Mantelrohr und Katalysator-Trägerkörper Spannungen entstehen, welche die Lebensdauer einer solchen Halterung negativ beeinflussen können.

Untersuchungen haben gezeigt, daß während des Betriebes von im Automobilbau eingesetzten Motoren in dem angrenzenden Abgassystem enorme Körperschwingungen auftreten. Diese resultieren im wesentlichen aus den explosionsartigen und zeitlich getakteten Verbrennungsvorgängen des Kraftstoff-Luft-Gemisches in dem Motor. Dabei treten insbesondere bei den einzelnen Komponenten des Abgassystems sehr große Beschleunigungskräfte auf, welche die Lebensdauer einer Halterung eines Katalysator-Trägerkörpers in einem Abgassystem gefährden können.

Hiervon ausgehend ist es Aufgabe der vorliegenden Erfindung eine Anordnung zum Fixieren eines Katalysator-Trägerkörpers in einem Gehäuse anzugeben, welche insbesondere geeignet ist, eine hohe Verweildauer des Katalysator-Trägerkörpers in einem Gehäuse an einer vorgebbaren Stelle zu gewährleisten, wobei insbesondere eine Übertragung von in einem Abgassystem auftretenden Körperschwingungen auf den Katalysator-Trägerkörper gedämpft wird.

Zur Lösung dieser Aufgabe wird eine Anordnung mit den Merkmalen des Anspruchs 1 vorgeschlagen. Weitere vorteilhafte Ausgestaltungen sind in den abhängigen Ansprüchen angegeben.

Die erfindungsgemäße Anordnung zum Fixieren eines Katalysator-Trägerkörpers in einem Gehäuse umfaßt einen Katalysator-Trägerkörper mit einem Mantelrohr und mit einem für ein Abgas durchströmbaren Wabenkörper. Derartige Katalysator-Trägerkörper werden insbesondere zur Reinigung eines Abgases beziehungsweise zur katalytischen Umsetzung von im Abgas befindlichen Schadstoffen der Verbrennungskraftmaschine eingesetzt. Der Wabenkörper ist zumindest in einem Teilbereich mit dem Mantelrohr verbunden, insbesondere verlötet. Das Mantelrohr weist dabei mindestens eine erste und eine zweite Auswölbung mit Flankenflächen auf. Das Gehäuse hat mindestens eine erste und eine zweite Vertiefung mit Seitenflächen. Die erfindungsgemäße Anordnung zeichnet sich dadurch aus, daß sich die Auswölbungen zumindest teilweise so in die Vertiefungen erstrecken, daß ein Festlager und mindestens ein Loslager mit einem axialen Lagerspiel gebildet sind. Das Festlager gewährleistet dabei eine dauerhafte Fixierung des Katalysator-Trägerkörpers in dem Gehäuse. Das Loslager erlaubt aufgrund seines axialen Lagerspiels Dehnungen des Katalysator-Trägerkörpers, welche aufgrund der Temperaturerhöhungen des Katalysator-Trägerkörpers auftreten.

Gemäß einer vorteilhaften Ausgestaltung sind die mindestens erste und/oder zweite Auswölbung axial umlaufend ausgeführt. Dies hat zur Folge, daß eine gleichmäßige Lagerung über den Umfang des Mantelrohres gewährleistet ist.

Gemäß einer weiteren Ausgestaltung schließen die Flankenflächen der Auswölbungen und die Mantelfläche des Mantelrohres jeweils einen Außenwinkel ein.

Der Außenwinkel des Festlagers ist dabei kleiner als der Außenwinkel des Loslagers. Vorzugsweise liegt der Außenwinkel des Festlagers im Bereich von 90° bis 110°. Auf diese Weise sind auch hohe axiale Kräfte über das Festlager aufnehmbar, wie sie beispielsweise aufgrund von Körperschwingungen und Pulsation im Abgasstrom auftreten.

Gemäß noch einer weiteren Ausgestaltung hat das Gehäuse eine Innenfläche, wobei die Seitenflächen der Vertiefungen und die Innenfläche des Gehäuses jeweils einen Innenwinkel einschließen und der Innenwinkel des Festlagers kleiner als der Innenwinkel des Loslagers ist. Auf diese Weise werden den Flankenflächen der Auswölbungen korrespondierende Seitenflächen der Vertiefungen bereitgestellt, so daß zwischen Auswölbung und Vertiefung ein möglichst großflächiger Formschluß gewährleistet ist. Dies ermöglicht insbesondere bei dem Festlager eine gute Körperschalldämpfung und bei dem Loslager gegebenenfalls eine gute radiale Führung.

Dabei ist es besonders vorteilhaft, daß der Innenwinkel maximal 5° größer als der Außenwinkel des Festlagers ist. Vorzugsweise ist der Innenwinkel gleich groß wie der Außenwinkel des Festlagers. Eine gleich große Ausprägung des Innenwinkels und des Außenwinkels hat den Vorteil, daß die Flankenflächen und die Seitenflächen parallel zueinander angeordnet sind. Dies ermöglicht eine besonders stabile Ausführungsform eines Fest- beziehungsweise Loslagers.

Gemäß noch einer weiteren Ausgestaltung haben die Vertiefungen eine Tiefe und die Auswölbungen eine Höhe, wobei die Tiefe mindestens 2 mm größer als die Höhe ist. Dies erlaubt auch eine radiale thermische Ausdehnung des Katalysator-Trägerkörpers, wobei das Auftreten von thermischen Spannungen in der Lagerung verhindert wird.

Gemäß einer vorteilhaften Weiterbildung liegen zumindest bei dem Festlager die Flankenflächen der Auswölbungen an den Seitenflächen der Vertiefungen an. Dabei ist insbesondere ein flächiger Anlagebereich gebildet. Die direkte Anlage hat eine besonders dämpfende Wirkung auf auftretenden Körperschall, wobei die hieraus resultierenden Beschleunigungskräfte nur in stark reduziertem Maße von dem Gehäuse auf den Katalysator-Trägerkörper übergehen. Dies ermöglicht eine besonders langlebige Fixierung des Katalysator-Trägerkörpers in dem Abgassystem.

Gemäß noch einer weiteren Ausgestaltung ist zumindest bei dem mindesten einen Loslager zwischen den Flankenflächen der Auswölbungen und den Seitenflächen der Vertiefungen ein Füllmaterial angeordnet. Dabei handelt es sich vorzugsweise um ein Material, welches temperaturbeständig und für den Einsatz in einem Abgassystem geeignet ist. Ein solches Füllmaterial, wie beispielsweise Glimmer, erlaubt thermische Dehnungen des Katalysator-Trägerkörpers, wobei das thermische Ausdehnungsverhalten des Füllmaterial so angepaßt ist, daß thermisch entstandene Spalte oder Hohlräume zwischen Mantelrohr und Gehäuse durch das Füllmaterial geschlossen werden. Somit ist eine exakte Fixierung in der Lagerung gewährleistet.

Dabei ist es besonders vorteilhaft, wenn der Katalysator-Trägerkörper im wesentlichen von dem Füllmaterial umgeben ist. Dies hat zur Folge, daß der gesamte Katalysator-Trägerkörper schwingungsarm gelagert ist weil das Füllmaterial einen Übergang der Beschleunigungskräfte von dem Gehäuse zum Katalysator-Trägerkörper hin deutlich reduziert.

Gemäß einer weiteren Ausgestaltung ist zwischen den Auswölbungen des Mantelrohres und dem Wabenkörper ein umlaufender Hohlraum gebildet, in welchem vorzugsweise ein wärmeisolierendes Medium, insbesondere Luft, angeordnet ist. Auf diese Weise kommt den Auswölbungen neben der Lagerung des Katalysator-Trägerkörpers eine weitere Funktion hinzu. Der Hohlraum verhindert einen Wärmefluß vom Wabenkörper zum Mantelrohr hin, wodurch das Anspringverhalten des Wabenkörpers verbessert wird. Dies erlaubt eine frühzeitigere katalytische Umsetzung von Schadstoffen in einem den Wabenkörper durchströmenden Abgas.

Gemäß einer weiteren Ausgestaltung hat der Auswölbung des Festlagers eine erste axiale Länge von 1 bis 20 mm, wobei die Auswölbung des Loslagers vorzugsweise eine zweite axiale Länge von 10 bis 30 mm hat. Die erste axiale Länge kann beispielsweise deshalb kleiner ausgeführt werden, da die Innen- beziehungsweise Außenwinkel des Festlagers kleiner ausgeführt sind als die des Loslagers. Ist die Auswölbung des Festlagers als ein kragenförmig angeordnetes Blech ausgeführt, kann die erste axiale Länge auf sehr wenige Millimeter begrenzt werden. Grundsätzlich hat das Loslager lediglich die Aufgabe, eine radiale Führung bereitzustellen und eine thermische Ausdehnung auch in axialer Richtung zu gewährleisten. Das dazu benötigte Lagerspiel muß somit ebenfalls bei der Auslegung der axialen zweiten Länge berücksichtigt werden.

Gemäß einer besonders vorteilhaften Weiterbildung wird der Wabenkörper in einer bevorzugten Strömungsrichtung von Abgas durchströmt, wobei das Festlager stromabwärts des Loslagers angeordnet ist. Der heißeste Bereich des Wabenkörpers ist zumeist nahe der Eintrittsseite angeordnet. Dies hat zur Folge, daß in diesem Bereich auch die thermischen Dehnungen in verstärktem Maße auftreten. Eine Anordnung des Loslagers in diesem Bereich erlaubt diese thermischen Dehnungen, wodurch lebensdauerbegrenzende Spannungen verhindert werden.

Gemäß noch einer weiteren Ausgestaltung ist das Gehäuse zweiteilig mit Halbschalen ausgeführt, wobei diese Halbschalen mit einer Längsnaht fügetechnisch verbunden, insbesondere verschweißt sind. Die Ausführung eines Gehäuses mit zwei Halbschalen unterstützt beispielsweise bei der Montage die Anordnung von Füllmaterial um den Katalysator-Trägerkörper, um eine Entkoppelung des Katalysator-Trägerkörpers von den Körperschwingungen des Gehäuses zu ermöglichen.

Weitere Vorteile und besonders bevorzugte Ausgestaltungen der erfindungsgemäßen Anordnung zum Fixieren eines Katalysator-Trägerkörpers in einem Gehäuse werden anhand der nachfolgenden Zeichnungen beschrieben. Dabei zeigen:
- Fig. 1: schematisch einen Längsschnitt durch eine erfindungsgemäße Anordnung,
- Fig. 2: eine stirnseitige Ansicht einer Ausgestaltung eines Wabenkörpers mit einem Mantelrohr,
- Fig. 3: eine Detailansicht einer Auswölbung des Mantelrohres mit einer korrespondierenden Vertiefung des Gehäuses und
- Fig.4: perspektivisch und schematisch eine Anordnung eines Katalysator-Trägerkörpers in einem zweiteiligen Gehäuse.

Figur 1 zeigt schematisch und in einem Schnitt eine Ausgestaltung einer erfindungsgemäßen Anordnung zum Fixieren eines Katalysator-Trägerkörpers 1 in einem Gehäuse 2. Der Katalysator-Trägerkörper 1 umfaßt einen für ein Abgas in einer bevorzugten Strömungsrichtung 14 durchströmbaren Wabenkörper 4, der von einem Mantelrohr 3 umgeben ist. Das Mantelrohr 3 ist in einem Teilbereich 7 mit dem Wabenkörper 4 verbunden, vorzugsweise verlötet. Das Mantelrohr 3 weist eine erste 5 und eine zweite Auswölbung 6 auf. Das Gehäuse 2 weist dazu korrespondierend eine erste 8 und zweite Vertiefung 9 auf. Die Auswölbungen 5 und 6 erstrecken sich so in die Vertiefungen 8 und 9, daß ein Festlager 20 und ein Loslager 21 mit einem axialen 10 Lagerspiel 11 gebildet sind. Die erste 5 und die zweite Auswölbung 6 sind axial 10 umlaufend ausgeführt. Das Loslager 21 ist stromaufwärts 14 des Festlagers 20 angeordnet. Der Katalysator-Trägerkörper 1 ist zusätzlich von einem Füllmaterial 25 umgeben. Eine derartige Fixierung des Katalysator-Trägerkörpers 1 in dem Gehäuse 2 hat den Vorteil, daß ein Übergang von Körperschwingungen von dem Gehäuse 2 auf den Katalysator-Trägerkörper 1 verhindert wird.

Die erste Auswölbung 5 des Mantelrohres 3 weist einen den Wabenkörper 4 umlaufenden Hohlraum 28 auf, in dem ein wärmeisolierendes Medium angeordnet ist. Dieser Hohlraum 28 unterbindet einen Wärmeübergang vom Wabenkörper 4 auf das Mantelrohr 3, wodurch eine schnellere Aufheizung des Wabenkörpers 4 und somit auch eine frühzeitigere katalytische Umsetzung von Schadstoffen im Abgas gewährleistet ist. Die zweite Auswölbung 6 ist hierbei als eine Art Kragen ausgeführt, welcher auf das Mantelrohr 3 aufgeschweißt wurde. Dies gewährleistet einerseits eine durchgängige Verbindung des Mantelrohres 3 mit dem Wabenkörper 4 im Teilbereich 7 und erlaubt ebenfalls, die erste axiale Länge 30 (nicht dargestellt) des Festlagers 20 relativ klein auszuführen.

Figur 2 zeigt eine stirnseitige Ansicht einer Ausführungsform eines Wabenkörpers 4 mit einem Mantelrohr 3. Der Wabenkörper 4 weist Blechlagen 12 auf, welche so strukturiert sind, daß diese für ein Abgas durchströmbar sind. Die Blechlagen 12 umfassen glatte 32 und gewellte Bleche 33, so daß für ein Abgas durchströmbare Kanäle 13 gebildet sind. Die Blechlagen 12 wurden geschichtet oder gestapelt und anschließend geschlungen beziehungsweise gewunden , wodurch der Wabenkörper 4 gebildet ist.

Figur 3 zeigt schematisch eine Detailansicht einer Auswölbung 5, 6 des Mantelrohres 3 mit einer korrespondierenden Vertiefung 8, 9 des Gehäuses 2. Das Mantelrohr 3 weist eine Mantelfläche 17 auf, welche mit den Flankenflächen 15 der Auswölbung 5, 6 einen Außenwinkel 18 einschließen. Zusätzlich weist die Auswölbung 5, 6 eine Höhe 24 ausgehend von der Mantelfläche 17 auf. Die Auswölbung 5, 6 erstreckt sich zumindest teilweise in eine korrespondierende Vertiefung 8,9.

Die Vertiefungen 8 und 9 weisen zwei vorzugsweise umlaufend ausgebildete Seitenflächen 16 auf, welche mit der Innenfläche 22 des Gehäuses 2 einen Innenwinkel 19 einschließen. Ein symmetrischer Aufbau der Vertiefungen 8 und 9 beziehungsweise Auswölbungen 5 und 6 ist nicht notwendig, verringert jedoch den Herstellungsaufwand. Die Tiefe 23 der Vertiefung 8, 9 ist vorzugsweise mindestens 2 mm größer als die Höhe 24 der Auswölbung 5, 6.

Figur 4 zeigt perspektivisch und schematisch eine weitere Ausführungsform einer erfindungsgemäßen Anordnung zum Fixieren eines Katalysator-Trägerkörpers 1 in einem Gehäuse 2. Das Gehäuse 2 ist mit zwei Halbschalen 26 ausgeführt, welche nach der Anordnung des Katalysator-Trägerkörpers 1 im Inneren des Gehäuses 2 an zwei Längsnähten 27 miteinander verbunden werden. Vorzugsweise werden die Halbschalen 26 an den Längsnähten 27 verschweißt. Das Gehäuse 2 bestehend aus den Halbschalen 26 weist hierbei ebenfalls Vertiefungen 8 und 9 auf, welche mit den Auswölbungen 5 und 6 des Mantelrohres 3 des Katalysator-Trägerkörpers 1 korrespondieren. Diese Ausgestaltung des Gehäuses 2 mit zwei Halbschalen 26 eignet sich insbesondere zur Anordnung von Füllmaterial 25 (nicht dargestellt), das den Katalysator-Trägerkörper 1 umgibt und eine Weiterleitung von Körperschwingungen des Gehäuses 2 auf das Mantelrohr 3 verhindert. Das Füllmaterial 25 ist dabei so angeordnet, daß die Stirnseite des Wabenkörpers 4 nicht verringert wird.

Die erfindungsgemäße Anordnung gewährleistet insbesondere bei auftretenden Körperschwingungen des Abgassystems einer Verbrennungskraftmaschine eine dauerhafte Fixierung des Katalysator-Trägerkörpers, was insbesondere bei Wabenkörpem aus sehr dünnen Metallfolien, von einer Dicke unter 30 µ vorteilhaft angewandt werden kann.

### Bezugszeichenliste

- 1: Katalysator-Trägerkörper
- 2: Gehäuse
- 3: Mantelrohr
- 4: Wabenkörper
- 5: erste Auswölbung
- 6: zweite Auswölbung
- 7: Teilbereich
- 8: erste Vertiefung
- 9: zweite Vertiefung
- 10: Achse
- 11: Lagerspiel
- 12: Blechlage
- 13: Kanal
- 14: Strömungsrichtung
- 15: Flankenfläche
- 16: Seitenfläche
- 17: Mantelfläche
- 18: Außenwinkel
- 19: Innenwinkel
- 20: Festlager
- 21: Loslager
- 22: Innenfläche
- 23: Tiefe
- 24: Höhe
- 25: Füllmaterial
- 26: Halbschale
- 27: Längsnaht
- 28: Hohlraum
- 29: Medium
- 30: erste Länge
- 31: zweite Länge
- 32: glattes Blech
- 33: gewelltes Blech

## Patentansprüche

1. Anordnung zum Fixieren eines Katalysator-Trägerkörpers (1) in einem Gehäuse (2), wobei der Katalysator-Trägerkörpers (1) ein Mantelrohr (3) und ein für ein Abgas durchströmbaren Wabenkörper (4) aufweist, wobei das Mantelrohr (3) mindestens eine erste (5) und eine zweite Auswölbung (6) mit Flankenflächen (15) hat und zumindest in einem Teilbereich (7) mit dem Wabenkörper (4) verbunden ist und wobei das Gehäuse (2) mindestens eine erste (8) und eine zweite Vertiefung (9) mit Seitenflächen (16) aufweist, **dadurch gekennzeichnet, daß** sich die Auswölbungen (5, 6) zumindest teilweise so in die Vertiefungen (8, 9) erstrecken, daß ein Festlager (20) und mindestens ein Loslager (21) mit einem axialen (10) Lagerspiel (11) gebildet sind.

2. Anordnung nach Anspruch 1, **dadurch gekennzeichnet, daß** die erste (5) und/oder die zweite Auswölbung (6) axial (10) umlaufend ausgeführt sind.

3. Anordnung nach Anspruch 1 oder 2, wobei das Mantelrohr (3) eine Mantelfläche (17) hat, **dadurch gekennzeichnet, daß** die Flankenflächen (15) und die Mantelfläche (17) jeweils einen Außenwinkel (18) einschließen und der Außenwinkel (18) des Festlagers (20) kleiner als der Außenwinkel (18) des Loslagers (21) ist.

4. Anordnung nach einem der Ansprüche 1 bis 3, wobei das Gehäuse (2) eine Innenfläche (22) hat, **dadurch gekennzeichnet, daß** die Seitenflächen (16) und die Innenfläche (22) jeweils einen Innenwinkel (19) einschließen und der Innenwinkel (19) des Festlagers (20) kleiner als der Innenwinkel (19) des Loslagers (21) ist.

5. Anordnung nach einem der Ansprüche 1 bis 4, wobei das Mantelrohr (3) Außenwinkel (18) und das Gehäuse (2) Innenwinkel (19) hat, **dadurch gekennzeichnet, daß** der Innenwinkel (19) des Festlagers (20) maximal 5° größer als der Außenwinkel (18) des Festlagers (20), insbesondere gleich dem Außenwinkel (18) des Festlagers (20), ist.

6. Anordnung nach einem der Ansprüche 1 bis 5, **dadurch gekennzeichnet, daß** die Vertiefungen (8, 9) eine Tiefe (23) und die Auswölbungen (5, 6) eine Höhe (24) aufweisen, wobei die Tiefe (23) mindestens 2 mm größer als die Höhe (24) ist.

7. Anordnung nach einem der Ansprüche 1 bis 6, wobei das Mantelrohr (3) Flankenflächen (15) und das Gehäuse (2) Seitenflächen (16) hat, **dadurch gekennzeichnet, daß** zumindest bei dem Festlager (20) die Flankenflächen (15) der Auswölbungen (5, 6) an den Seitenflächen (16) der Vertiefungen (8, 9) anliegen.

8. Anordnung nach einem der Ansprüche 1 bis 7, wobei das Mantelrohr (3) Flankenflächen (15) und das Gehäuse (2) Seitenflächen (16) hat, **dadurch gekennzeichnet, daß** zumindest bei dem Loslager (21) zwischen den Flankenflächen (15) der Auswölbungen (5,6) und den Seitenflächen (16) der Vertiefungen (8,9) ein Füllmaterial (25), insbesondere Glimmer, angeordnet ist.

9. Anordnung nach einem der Ansprüche 1 bis 8, **dadurch gekennzeichnet, daß** der Katalysator-Trägerkörper (1) im wesentlichen von dem Füllmaterial (25) umgeben ist.

10. Anordnung nach einem der Ansprüche 1 bis 9, **dadurch gekennzeichnet, daß** zwischen den Auswölbungen (5, 6) des Mantelrohres (3) und dem Wabenkörper (4) ein umlaufender Hohlraum (28) gebildet ist, in welchem vorzugsweise ein wärmeisolierendes Medium (29), insbesondere Luft, angeordnet ist.

11. Anordnung nach einem der Ansprüche 1 bis 10, **dadurch gekennzeichnet, daß** die Auswölbung (5,6) des Festlagers (20) eine erste axiale Länge (30) von 1 bis 20 mm hat, wobei die Auswölbung (6,5) des Loslagers (21) vorzugsweise eine zweite axiale Länge (31) von 10 bis 30 mm hat.

12. Anordnung nach einem der Ansprüche 1 bis 11, wobei der Wabenkörper (4) in einer bevorzugten Strömungsrichtung (14) vom Abgas durchströmt wird, **dadurch gekennzeichnet, daß** das Festlager (20) stromabwärts (14) des Loslagers (21) angeordnet ist.

13. Anordnung nach einem der Ansprüche 1 bis 12, **dadurch gekennzeichnet, daß** das Gehäuse (2) zweiteilig ausgeführt ist, wobei diese Halbschalen (26) an einer Längsnaht (27) fügetechnisch verbunden sind, insbesondere verschweißt sind.

## Claims

1. An arrangement for fixing a catalyst support body (1) in a housing (2), the catalyst support body (1) having a casing tube (3) and a honeycomb body (4) through which an exhaust gas can flow, the casing tube (3) having at least a first protrusion (5) and a second protrusion (6) with flank surfaces (15), and being connected to the honeycomb body (4) at least in a partial region (7), and the housing (2) having at least a first recess (8) and a second recess (9) with side faces (16), **characterized in that** the protrusions (5, 6) extend at least partially into the recesses (8, 9) in such a way that a fixed bearing (20) and at least one movable bearing (21) with a bearing clearance (11) in the axial direction (10) are formed.

2. The arrangement as claimed in claim 1, **characterized in that** the first protrusion (5) and/or the second protrusion (6) extend circumferentially around the axial direction (10).

3. The arrangement as claimed in claim 1 or 2, in which the casing tube (3) has a casing surface (17), **characterized in that** the flank surfaces (15) and the casing surface (17) respectively enclose an outer angle (18), and the outer angle (18) of the fixed bearing (20) is smaller than the outer angle (18) of the movable bearing (21).

4. The arrangement as claimed in one of claims 1 to 3, in which the housing (2) has an inner surface (22), **characterized in that** the side faces (16) and the inner surface (22) each enclose an inner angle (19), and the inner angle (19) of the fixed bearing (20) is smaller than the inner angle (19) of the movable bearing (21).

5. The arrangement as claimed in one of claims 1 to 4, in which the casing tube (3) has outer angles (18) and the housing (2) has inner angles (19), **characterized in that** the inner angle (19) of the fixed bearing (20) is at most 5° larger than the outer angle (18) of the fixed bearing (20), in particular is equal to the outer angle (18) of the fixed bearing (20).

6. The arrangement as claimed in one of claims 1 to 5, **characterized in that** the recesses (8, 9) have a depth (23), and the protrusions (5, 6) have a height (24), the depth (23) being at least 2 mm greater than the height (24).

7. The arrangement as claimed in one of claims 1 to 6, in which the casing tube (3) has flank surfaces (15) and the housing (2) has side faces (16), **characterized in that**, at least in the fixed bearing (20), the flank surfaces (15) of the protrusions (5, 6) bear against the side faces (16) of the recesses (8, 9).

8. The arrangement as claimed in one of claims 1 to 7, in which the casing tube (3) has flank surfaces (15) and the housing (2) has side faces (16), **characterized in that**, at least in the moving bearing (21), a filler material (25), in particular mica, is arranged between the flank surfaces (15) of the protrusions (5, 6) and the side faces (16) of the recesses (8, 9).

9. The arrangement as claimed in one of claims 1 to 8, **characterized in that** the catalyst support body (1) is substantially surrounded by the filler material (25).

10. The arrangement as claimed in one of claims 1 to 9, **characterized in that** a circumferential cavity (28), in which preferably a heat-insulating medium (29), in particular air, is arranged, is formed between the protrusions (5, 6) of the casing tube (3) and the honeycomb body (4).

11. The arrangement as claimed in one of claims 1 to 10, **characterized in that** the protrusion (5, 6) of the fixed bearing (20) has a first axial length (30) of from 1 to 20 mm, the protrusion (6, 5) of the movable bearing (21) preferably having a second axial length (31) of from 10 to 30 mm.

12. The arrangement as claimed in one of claims 1 to 11, in which the exhaust gas flows through the honeycomb body (4) in a preferred direction of flow (14), **characterized in that** the fixed bearing (20) is arranged downstream (14) of the movable bearing (21).

13. The arrangement as claimed in one of claims 1 to 12, **characterized in that** the housing (2) is of a two-part design wherein such half-shells (26) being connected to one another at a longitudinal seam (27) by a joining technique, in particular by welding.

## Revendications

1. Ensemble pour fixer un corps support de catalyseur (1) dans un boîtier (2), dans le cas duquel le corps support de catalyseur (1) a un tube d'enveloppe (3) et un corps en nids d'abeilles (4) pouvant être parcouru par un gaz d'échappement, dans quel cas le tube d'enveloppe (3) a au moins une première (5) et une deuxième saillie (6) avec des surfaces de flancs (15) et est relié au corps en nids d'abeilles (4) au moins dans une zone partielle (7) et dans quel cas le boîtier (2) a au moins un premier (8) et un deuxième creux (9) avec des faces latérales (16), **caractérisé en ce que** les saillies (5, 6) s'étendent au moins partiellement de telle manière dans les creux (8, 9) qu'un palier fixe (20) et au moins un palier libre (21) sont formés avec un jeu de palier (11) en direction axiale (10).

2. Ensemble selon la revendication 1, **caractérisé en ce que** la première (5) et/ou la deuxième saillie (6) s'étend de manière périphérique en direction axiale (10).

3. Ensemble selon la revendication 1 ou 2, dans quel cas le tube d'enveloppe (3) a une surface d'enveloppe (17), **caractérisé en ce que** les surfaces de flancs (15) et la surface d'enveloppe (17) enferment respectivement un angle extérieur (18) et que l'angle extérieur (18) du palier fixe (20) est plus petit que l'angle extérieur (18) du palier libre (21).

4. Ensemble selon l'une des revendications 1 à 3, dans quel cas le boîtier (2) a une surface intérieure (22), **caractérisé en ce que** les faces latérales (16) et la surface intérieure (22) enferment respectivement un angle intérieur (19) et que l'angle intérieur (19) du palier fixe (20) est plus petit que l'angle intérieur (19) du palier libre (21).

5. Ensemble selon l'une des revendications 1 à 4, dans quel cas le tube d'enveloppe (3) a des angles extérieurs (18) et le boîtier (2) des angles intérieurs (19), **caractérisé en ce que** l'angle intérieur (19) du palier fixe (20) est au maximum 5° plus grand que l'angle extérieur (18) du palier fixe (20), qu'il est notamment égal à l'angle extérieur (18) du palier fixe (20).

6. Ensemble selon l'une des revendications 1 à 5, **caractérisé en ce que** les creux (8, 9) ont une profondeur (23) et les saillies (5, 6) une hauteur (24), la profondeur (23) étant au moins 2 mm plus grande que la hauteur (24).

7. Ensemble selon l'une des revendications 1 à 6, dans quel cas le tube d'enveloppe (3) a des surfaces de flancs (15) et le boîtier (2) des faces latérales (16), **caractérisé en ce qu'**au moins dans le cas du palier fixe (20) les surfaces de flancs (15) des saillies (5, 6) s'appliquent contre les faces latérales (16) des creux (8, 9).

8. Ensemble selon l'une des revendications 1 à 7, dans quel cas le tube d'enveloppe (3) a des surfaces de flancs (15) et le boîtier (2) des faces latérales (16), **caractérisé en ce qu'**au moins dans le cas du palier libre (21) un matériau de remplissage (25), notamment du mica, est agencé entre les surfaces de flancs (15) des saillies (5, 6) et les faces latérales (16) des creux (8, 9).

9. Ensemble selon l'une des revendications 1 à 8, **caractérisé en ce que** le corps support de catalyseur (1) est entouré sensiblement par le matériau de remplissage (25).

10. Ensemble selon l'une des revendications 1 à 9, **caractérisé en ce qu'**une cavité périphérique (28) est formée entre les saillies (5, 6) du tube d'enveloppe (3) et le corps en nids d'abeilles (4), cavité périphérique (28) dans laquelle un médium à isolation thermique (29), notamment de l'air, est agencé de préférence.

11. Ensemble selon l'une des revendications 1 à 10, **caractérisé en ce que** la saillie (5, 6) du palier fixe (20) a une première longueur axiale (30) de 1 à 20 mm, la saillie (6, 5) du palier libre (21) présentant de préférence une deuxième longueur axiale (31) de 10 à 30 mm.

12. Ensemble selon l'une des revendications 1 à 11, dans quel cas le corps en nids d'abeilles (4) est parcouru par le gaz d'échappement dans un sens d'écoulement préféré (14), **caractérisé en ce que** le palier fixe (20) est agencé en aval (14) du palier libre (21).

13. Ensemble selon l'une des revendications 1 à 12, **caractérisé en ce que** le boîtier (2) est réalisé en deux parties, ces demi-coquilles (26) étant reliées par technique de jointoiement, notamment soudées, au niveau d'un joint longitudinal (27).
